# EUROPÄISCHE PATENTSCHRIFT

(11) **EP 1 988 250 B1**
(45) Veröffentlichungstag und Bekanntmachung des Hinweises auf die Patenterteilung: **21.10.2015**
(21) Anmeldenummer: 08007903.1
(22) Anmeldetag: 24.04.2008
(51) Int. Cl.: E06B 9/174, E06B 9/50

(54) **Adapter für Verbindung zwischen Rolladenantrieb und Rolladenkopfstück**
Adapter for connecting roller shutter drive and roller shutter header
Adaptateur pour la liaison entre un entraînement de store et un partie tête de store

(30) Priorität: 04.05.2007 DE 102007020866
(43) Veröffentlichungstag der Anmeldung: 05.11.2008
(73) Patentinhaber: Inoutic / Deceuninck GmbH, 94327 Bogen (DE)
(72) Erfinder: Pielmeier, Günter, 94327 Bogen (DE)
(74) Vertreter: BiiP cvba

(56) Entgegenhaltungen:
- EP-A1- 0 422 518
- EP-A1- 1 589 183

## Beschreibung

Die Erfindung betrifft einen Adapter für eine Verbindung zwischen einem Rollladenantrieb und einem Rollladenkopfstück, wobei der Rollladenantrieb mit einer ersten Seite vom Adapter verbunden ist und im speziellen einen Adapter für einen Rollladen.

So ein Adapter ist aus der EP 0 422 518 B1 bekannt. EP 0 422 518 beschreibt ein Kopfstück für Rollladenaufsatzelemente wobei ein Adapter für den Rollladenantrieb mittels mehrer Schrauben am Kopfstück befestigt wird. Ein Nachteil dieses Systems ist das aufwendige Verbinden des Adapters mit dem Kopfstück.

Der Erfindung liegt die Aufgabe zugrunde, das aufwendige Verschrauben vom Adapter am Kopfstück zu vermeiden.

Diese Aufgabe wird dadurch gelöst, dass der Adapter auf einer zweiten Seite mit einem Passsitz an eine Form des Kopfstücks angepasst ist und der Adapter und das Kopfstück durch Verpressen miteinander verbunden sind. Damit wird erreicht, dass der Adapter durch Verpressen mit dem Kopfstück verbunden werden kann und nicht lange verschraubt werden muss. Ein weiterer Vorteil ist, dass keine Schrauben mehr benötigt werden.

Eine bevorzugte Ausführung ist, dass der Passsitz zwischen der zweiten Seite des Adapters und dem Kopfstück konisch ist. Dabei wird das einfache Zusammenpressen von Adapter und Kopfstück bevorzugt.

Eine Verdrehung zwischen Motoraufnahme und Adapter wird z. B. dadurch verhindert, dass der Adapter an der ersten Seite einer Motoraufnahme angepasst wird. Eine Verdrehung zwischen Adapter und Kopfstück wird vermieden dadurch, dass die zweite Seite des Adapters mit dem Passsitz an die Form des Kopfstücks angepasst ist. Vorzugsweise wird eine Verdrehung zwischen dem Adapter und dem Kopfstück dadurch vermieden, dass der Passsitz die Form von Rippen aufweist.

Die Erfindung bezieht sich weiterhin auf einen Rollladen, umfassend einen Antrieb, ein Kopfstück und einen Adapter zwischen Antrieb und Kopfstück, wobei der Adapter ein Adapter gemäß der Erfindung ist und der Antrieb, der Adapter und das Kopfstück durch Verpressen miteinander verbunden sind.

Die Erfindung ist nachstehend anhand der Figuren 1 und 2 näher erläutert:
- Figur 1 zeigt eine Draufsicht auf die zweite Seite des Adapters
- Figur 2 zeigt eine Ausführungsbeispiel eines Adapters und eines Kopfstücks

Fig. 1 zeigt eine Draufsicht auf die zweite Seite des Adapters (1), wobei der Passsitz (3) die Form einer Rippenaufnahme (2) hat und der Passsitz (3) im mittleren Teil konisch der Aufnahme (5) im Kopfstück angepasst ist.

Aus Fig. 2 ist ersichtlich, wie Adapter (1) und Kopfstück (4) durch Verpressen miteinander verbunden werden können, wobei die Rippen (6) in die Rippenaufnahme (2) gepresst werden, wodurch eine Verdrehung zwischen Adapter (1) und Kopfstück (4) verhindert wird. Zusammenpressen von Adapter (1) und Kopfstück (4) bevorzugter Weise durch eine konische Aufnahme (5).

### Bezugszeichenliste

- 1: Adapter
- 2: Rippenaufnahme
- 3: Konischer Passsitz
- 4: Kopfstück
- 5: Konische Aufnahme
- 6: Rippen

## Patentansprüche

1. Rollladen umfassend einen Antrieb, ein Kopfstück (4) und einen Adapter (1) zwischen Antrieb und Kopfstück (4), **dadurch gekennzeichnet, dass:**
(a) der Rollladenantrieb mit einer ersten Seite vom Adapter (1) verbunden ist,
(b) der Adapter (1) auf einer zweiten Seite mit einem Passsitz (3) an eine Form des Kopfstücks (4) angepasst ist, und
(c) der Adapter und das Kopfstück durch Verpressen miteinander verbunden sind.

2. Rolladen nach Anspruch 1, **dadurch gekennzeichnet, dass** der Passsitz (3) zwischen der zweiten Seite des Adapters (1) und dem Kopfstück (4) konisch ist.

3. Rolladen nach Anspruch 1 oder 2, **dadurch gekennzeichnet, dass** der Passsitz (3) gegen eine Verdrehung zwischen dem Adapter (1) und dem Kopfstück (4) durch Rippen (6) festgelegt ist.

## Claims

1. Roller shutter comprising a drive, a head piece (4) and an adapter (1) between the drive and the head piece (4), **characterized in that**:
(a) the roller shutter drive is connected to a first side of the adapter (1),
(b) the adapter (1) is adapted on a second side having a press-fit section (3) to a shape of the head piece (4), and
(c) the adapter and the head piece are connected to one another by pressing.

2. Roller shutter according to claim 1, **characterized in that** the press-fit section (3) between the second side of the adapter (1) and the head piece (4) is conical.

3. Roller shutter according to claim 1 or 2, **characterized in that** the press-fit section (3) is defined by ribs (6) to prevent any rotation between the adapter (1) and the head piece (4).

## Revendications

1. Volet roulant comprenant un entraînement, un élément de tête (4) et un adaptateur (1) entre l'entraînement et l'élément de tête (4), **caractérisé en ce que** :
(a) l'entraînement du volet roulant est relié au premier côté de l'adaptateur (1),
(b) l'adaptateur (1) est adapté sur un deuxième côté avec un ajustement serré (3) à une forme de l'élément de tête (4), et
(c) l'adaptateur et l'élément de tête sont reliés l'un à l'autre par pression.

2. Volet roulant selon la revendication 1, **caractérisé en ce que** l'ajustement serré (3) entre le deuxième côté de l'adaptateur (1) et l'élément de tête (4) est conique.

3. Volet roulant selon la revendication 1 ou 2, **caractérisé en ce que** l'ajustement serré (3) est fixé par des nervures (6) contre une torsion entre l'adaptateur (1) et l'élément de tête (4).
